# EUROPÄISCHE PATENTSCHRIFT

(11) **EP 2 871 726 B1**
(45) Veröffentlichungstag und Bekanntmachung des Hinweises auf die Patenterteilung: **28.03.2018**
(21) Anmeldenummer: 14189321.4
(22) Anmeldetag: 17.10.2014
(51) Int. Cl.: H01R 43/20, H01R 13/52

(54) **Vorrichtung und Verfahren zum Konfektionieren von Kabelenden und/oder zum Bestücken eines Steckergehäuses mit einem Kabelende**
Device and method for assembling the ends of cables and/or for fitting a plug connector housing with a cable end
Dispositif et procédé destinés à la fabrication d'embouts de câbles et/ou à l'équipement d'un boîtier de connexion avec un embout de câble

(30) Priorität: 06.11.2013 DE 102013018487
(43) Veröffentlichungstag der Anmeldung: 13.05.2015
(73) Patentinhaber: Lisa Dräxlmaier GmbH, 84137 Vilsbiburg (DE)
(72) Erfinder: Flankl, Maximilian, 4523 Neuzeug (AT)

(56) Entgegenhaltungen:
- JP-A- 2007 250 530
- US-A1- 2005 020 130
- US-A1- 2012 097 444

## Beschreibung

### Technisches Gebiet

Die vorliegende Erfindung betrifft eine Vorrichtung und ein Verfahren zum Konfektionieren von Kabelenden zumindest eines elektrischen Kabels, wobei zumindest ein Kabelende eine Einzeladerabdichtung erhält, und/oder zum Bestücken eines Steckergehäuses mit dem zumindest einen Kabelende mit Einzeladerabdichtung.

### Stand der Technik

Aus der EP 1 251 605 A1 ist eine Vorrichtung und ein Verfahren zur Bestückung von Steckergehäusen mit konfektionierten Kabelenden eines Kabels vorbekannt. Die dort offenbarte Vorrichtung umfasst eine Konfektionieranlage, die eine Abisolierstation, zwei Tüllenstationen und zwei Crimpstationen aufweist, und eine Bestückungsanlage, die die fertig konfektionierten Kabelenden in ein Steckergehäuse einführt. Die Abisolierstation legt einen Leiter des Kabelendes frei. Die Tüllenstation schiebt dann eine Einzeladerabdichtung über das Kabelende. In der Crimpstation wird an das Kabelende ein Kontaktteil angebracht, das an seinem kabelseitigen Ende einen Isocrimp aufweist, der um die Einzeladerabdichtung herum gebogen wird und so die Einzeladerabdichtung und das Kabelende festklemmt.

Bei solchen konventionellen Bestückungsvorrichtungen besteht häufig das Problem, dass die Einzeladerabdichtung nach der Bestückung der Kabelenden zumindest zum Teil aus dem Steckergehäuse heraus ragt. Dies kann beispielsweise dadurch geschehen, dass die Einzeladerabdichtung bei der Bestückung in die Länge gezogen, also gedehnt, wird oder aber komplett aus dem Isocrimp des Kontaktteils heraus gerissen wird.

Aus der JP 2007 250 530 A, US 2005/0020130 A1 und US 2012/0097444 A1 ist bekannt, dass sich eine am Mangelt eines Kabels angebrachte Abdichtung mit einem Schmiermittel versehen lässt, um die Reibung zwischen der Abdichtung und beispielsweise einem Steckergehäuse zu verringern.

### Beschreibung der Erfindung

Es ist daher eine Aufgabe der vorliegenden Erfindung, eine Möglichkeit zum Konfektionieren von Kabelenden zumindest eines elektrischen Kabels, wobei zumindest ein Kabelende eine Einzeladerabdichtung erhält, und/oder zum Bestücken eines Steckergehäuses mit dem zumindest einen Kabelende mit Einzeladerabdichtung zu schaffen, bei der die Einzeladerabdichtung nach der Bestückung im Steckergehäuse ordnungsgemäß angeordnet ist.

Erfindungsgemäß wird diese Aufgabe durch die Gegenstände der unabhängigen Patentansprüche gelöst. Die abhängigen Patentansprüche geben Ausführungsformen der Erfindung an.

Dementsprechend umfasst die Erfindung eine Vorrichtung zum Konfektionieren von Kabelenden zumindest eines elektrischen Kabels, wobei zumindest ein Kabelende eine Einzeladerabdichtung erhält, und/oder zum Bestücken eines Steckergehäuses mit dem zumindest einen Kabelende mit Einzeladerabdichtung, wobei die Vorrichtung Mittel zum Versehen der zumindest einen Einzeladerabdichtung des zumindest einen Kabelendes mit einem Schmierstoff aufweist.

Durch den Schmierstoff wird die Reibung zwischen der Einzeladerabdichtung und dem Steckergehäuse beim Bestückungsvorgang verringert, so dass die Einzeladerabdichtung nach dem Bestücken des Steckergehäuses mit dem Kabelende ordnungsgemäß angeordnet ist und nicht teilweise aus dem Steckergehäuse herausragt. Durch den Schmierstoff wird darüber hinaus eine höhere Bestückungsgeschwindigkeit möglich.

Als Schmierstoff kann beispielsweise ein Öl, insbesondere ein Silikonöl, verwendet werden. Als besonders geeignet hat sich das Silikonöl AK1000 von Wacker erwiesen. Die Einzeladerabdichtungen sind in der Regel bereits mit einem Silikonöl getränkt, wenn sie geliefert werden. Sie werden jedoch getrocknet, da andernfalls das Silikonöl zu einem Verkleben der Einzeladerabdichtungen miteinander in der Tüllenstation führen würde, so dass die Tüllenstation die Einzeladerabdichtungen nicht mehr richtig verarbeiten könnte. Da die Mittel zum Versehen der zumindest einen Einzeladerabdichtung des zumindest einen Kabelendes mit einem Schmierstoff jedoch insbesondere bei der Verwendung von Silikonöl keinen zusätzlichen, bislang nicht verwendeten Schmierstoff der Einzeladerabdichtung zuführen, kann das entsprechende Silikonöl völlig bedenkenlos verwendet werden.

In einer Ausführungsform umfasst die erfindungsgemäße Vorrichtung eine Tüllenstation zum Empfangen von getrockneten Einzeladerabdichtungen und Versehen der Kabelenden mit den getrockneten Einzeladerabdichtungen. Die Mittel zum Versehen der zumindest einen Einzeladerabdichtung des zumindest einen Kabelendes mit einem Schmierstoff sind dann vorzugsweise nach der Tüllenstation angeordnet. Auf diese Weise werden die Einzeladerabdichtungen erst dann mit dem Schmierstoff versehen, wenn sie sich bereits auf dem Kabelende befinden. So wird verhindert, dass eine feuchte Einzeladerabdichtung in der Tüllenstation verarbeitet werden muss. Anders ausgedrückt ist gemäß der vorliegenden Erfindung der Begriff einer Einzeladerabdichtung eines Kabelendes insbesondere so zu verstehen, dass sich die Einzeladerabdichtung bereits auf dem Kabelende befindet.

Erfindungsgemäß umfasst die Vorrichtung ferner eine Übergabeeinrichtung, die dafür eingerichtet ist, ein Kabelende mit einer Einzeladerabdichtung von einer ersten beweglichen Greifereinheit zu erhalten, das Kabelende mit der Einzeladerabdichtung mittels eines Greifelements der Übergabeeinrichtung zu greifen und an eine zweite bewegliche Greifereinheit abzugeben. Erfindungsgemäß wirken die Mittel zum Versehen der zumindest einen Einzeladerabdichtung des zumindest einen Kabelendes mit einem Schmierstoff dann derartig mit der Übergabeeinrichtung zusammen, dass die sich am Kabelende befindliche Einzeladerabdichtung während eines Greifens durch das Greifelement mit dem Schmierstoff versehen wird.

Da das Kabelende mit der Einzeladerabdichtung in der Übergabeeinrichtung ohnehin eine gewisse Zeitdauer verweilt, kann an dieser Stelle die Einzeladerabdichtung mit dem Schmierstoff versehen werden, ohne dass es zu zusätzlichen Zeitverlusten während der Konfektionierung der Kabelenden oder während des Bestückungsvorgangs kommt.

Das Greifelement kann Greifbacken aus einem saugfähigen Stoff zum Aufnehmen und Abgeben des Schmierstoffs an die Einzeladerabdichtung aufweisen. Als saugfähiger Stoff kommt insbesondere ein Filz in Betracht. Der saugfähige Stoff kann im Dauerbetrieb über seine gesamte Ausdehnung Schmierstoff aufnehmen und diesen bei einem Druck, wie er beim Greifen des Kabelendes mit der Einzeladerabdichtung automatisch entsteht, gleichmäßig an die Einzeladerabdichtung abgeben.

Die Greifbacken können jeweils ein an die Form einer Einzeladerabdichtung angepasstes Konturelement aufweisen. Bei einem solchen Konturelement kann es sich insbesondere um eine Kerbe handeln. Aufgrund des Konturelements kann ein größerer Umfang der Einzeladerabdichtung mit dem Schmierstoff benetzt werden. Darüber hinaus erlaubt das Konturelement eine exakte Fixierung der Einzeladerabdichtung.

In einer Ausführungsform weisen die Mittel zum Versehen der zumindest einen Einzeladerabdichtung des zumindest einen Kabelendes mit einem Schmierstoff eine Dosiereinrichtung auf, die mit einem Vorratsbehälter zum Bereitstellen des Schmierstoffs verbunden ist. Bei der Dosiereinrichtung kann es sich insbesondere um ein Nadelventil handeln. Die Dosiereinrichtung ist dafür eingerichtet, den Schmierstoff dosiert abzugeben. Die Dosiereinrichtung kann beispielsweise derartig über der Übergabeeinrichtung angeordnet sein, dass eine durch die Dosiereinrichtung abgegebene Schmierstoffdosis auf die Einzeladerabdichtung und/oder die Greifbacken tropft. Dabei weist die Dosiereinrichtung z.B. einen Abstand zwischen 1 mm und 50 mm zur Übergabeeinrichtung auf. Vorzugsweise liegt der Abstand zwischen 5 mm und 20 mm. Dieser Abstand ist groß genug, um Kollisionen zwischen der Dosiereinrichtung und der Übergabeeinrichtung auszuschließen, und klein genug, um ein gezieltes Tropfen auf die Einzeladerabdichtung und/oder die Greifbacken zu ermöglichen. Mit Hilfe der Dosiereinrichtung kann der Schmierstoff genau dosiert werden.

Das Öffnen und Schließen der Dosiereinrichtung kann auf unterschiedliche Arten und Weisen gesteuert werden. Denkbar wäre beispielsweise der Einsatz eines Piezoelements oder auch eines Elektromotors. Vorzugsweise erfolgt die Ansteuerung der Dosiereinrichtung jedoch pneumatisch. Deswegen weist die Dosiereinrichtung in einer bevorzugten Ausführungsform einen ersten und zweiten Druckluftanschluss auf, wobei sich die Dosiereinrichtung öffnet und somit Schmierstoff abgibt, wenn am ersten Druckluftanschluss ein höherer Druck anliegt als am zweiten Druckluftanschluss, und sich die Dosiereinrichtung schließt, wenn am zweiten Druckluftanschluss ein höherer Druck anliegt als am ersten Druckluftanschluss. Das Öffnen und Schließen kann so also vollständig pneumatisch gesteuert werden, wobei die Geschwindigkeit des Öffnens und Schließens durch die Druckluftdifferenz eingestellt werden kann. Auf diese Weise sind die von der Dosiereinrichtung abgegebene Schmierstoffdosis und deren Abgabezeitpunkt besonders gezielt steuerbar.

In einer alternativen Ausführungsform weist die Dosiereinrichtung einen ersten Druckluftanschluss und eine Rückstellfeder auf. Die Dosiereinrichtung öffnet sich dann und gibt somit Schmierstoff ab, wenn am ersten Druckluftanschluss ein Druck anliegt, der eine Kraft ausübt, die eine Rückstellkraft der Rückstellfeder übersteigt. Wenn am ersten Druckluftanschluss ein Druck anliegt, der eine Kraft ausübt, die die Rückstellkraft der Rückstellfeder unterschreitet, schließt die Rückstellfeder die Dosiereinrichtung. Auf diese Weise kann die Dosiereinrichtung pneumatisch angesteuert werden, ohne dass ein zweiter Druckluftanschluss notwendig wäre.

Vorzugsweise ist die Vorrichtung dazu eingerichtet, die Dosiereinrichtung derartig anzusteuern, dass sie den Schmierstoff während eines Greifens des Kabelendes mit der Einzeladerabdichtung durch das Greifelement abgibt. Auf diese Weise kann der Schmierstoff sowohl auf die Greifbacken als auch auf die Einzeladerabdichtung tropfen.

In einer besonders bevorzugten Ausführungsform ist bzw. sind der erste Druckluftanschluss mit einem Druckluftanschluss der Übergabeeinrichtung zum Schließen des Greifelements und/oder der zweite Druckluftanschluss mit einem Druckluftanschluss der Übergabeeinrichtung zum Öffnen des Greifelements verbunden. Auf diese Weise erfolgt eine automatische Synchronisation der Schmierstoffabgabe mit dem Greifvorgang der Übergabeeinrichtung, ohne dass eine gesonderte Druckluftversorgung der Dosiereinrichtung und/oder eine dedizierte Steuereinrichtung für die Dosiereinrichtung nötig wären. Diese Ausführungsform kann also besonders leicht und kostengünstig realisiert werden, wobei eine besonders gute Synchronisation mit dem Greifvorgang der Übergabeeinrichtung erreicht wird. Die Ausführungsform kann somit sicherstellen, dass die Schmierstoffabgabe genau dann erfolgt, wenn sich die Einzeladerabdichtung in der Übergabeeinrichtung befindet.

Die Dosiereinrichtung kann eine Einstelleinrichtung zum Einstellen des durch die Dosiereinrichtung in einem geöffneten Zustand pro Zeiteinheit abgegebenen Schmierstoffs aufweisen. Die Dosiereinrichtung kann beispielsweise als Nadelventil und die Einstelleinrichtung als eine Einstellschraube ausgestaltet sein. In diesem Fall begrenzt die Einstellschraube vorzugsweise einen Hub einer Nadel des Nadelventils bei einem Öffnen des Nadelventils. Auf diese Weise kann die abzugebende Schmierstoffdosis besonders genau und einfach eingestellt werden.

Bei einer Ausführungsform ist die Einstelleinrichtung derartig eingestellt, dass die Dosiereinrichtung 10 ml bis 100 ml Schmierstoff pro 10000 Einzeladerabdichtungen abgibt. Auf diese Weise kann eine ausreichende Schmierung bei einem sparsamen Schmierstoffeinsatz erreicht werden.

Zusätzlich umfasst die Erfindung ein Verfahren zum Konfektionieren von Kabelenden zumindest eines elektrischen Kabels, wobei zumindest ein Kabelende eine Einzeladerabdichtung erhält, und/oder zum Bestücken eines Steckergehäuses mit dem zumindest einen Kabelende mit Einzeladerabdichtung. Das Verfahren umfasst die Schritte Bereitstellen eines Kabelendes mit einer Einzeladerabdichtung und Versehen der Einzeladerabdichtung des Kabelendes mit einem Schmierstoff. Nach dem Versehen der Einzeladerabdichtung mit dem Schmierstoff kann das Steckergehäuse dann derartig mit dem Kabelende bestückt werden, dass die Einzeladerabdichtung ordnungsgemäß im Steckergehäuse angeordnet ist.

Wie bereits oben ausgeführt wurde, kann als ein Schmierstoff ein Öl, insbesondere ein Silikonöl, verwendet werden.

In einer Ausführungsform umfasst der Schritt des Bereitstellens eines Kabelendes mit einer Einzeladerabdichtung die folgenden Schritte: Zunächst werden ein Kabelende und eine Einzeladerabdichtung bereitgestellt. Die Einzeladerabdichtung wird getrocknet und das Kabelende mit der getrockneten Einzeladerabdichtung versehen. Durch das Trocknen kann erreicht werden, dass die Einzeladerabdichtung nicht in der Tüllenstation mit anderen Einzeladerabdichtungen verklebt. Die Einzeladerabdichtung wird erst dann mit dem Schmierstoff versehen, wenn sie sich bereits auf dem Kabelende befindet.

Sofern nichts anderes angegeben ist, können die mit Bezug auf die Vorrichtung gemachten Ausführungen analog auf das Verfahren angewendet werden. Dies bedeutet insbesondere, dass Ausführungsformen des erfindungsgemäßen Verfahrens die entsprechenden Schritte umfassen, um das auszuführen, wozu die Elemente der Vorrichtung eingerichtet sind. Um den Text der vorliegenden Patentanmeldung nicht unnötig zu verlängern, wird auf eine Wiederholung der Vorrichtungsmerkmale in Form von Verfahrensmerkmalen verzichtet. Dennoch sollen die analogen Verfahrensmerkmale als für den Fachmann offenbart gelten.

### Kurze Figurenbeschreibung

Weitere Details und Vorteile von Ausführungsformen der Erfindung werden im Folgenden mit Bezug auf die Figuren erläutert. Dabei zeigen:
- Figur 1: eine Konfektionieranlage in Kombination mit einer Bestückungsanlage nach dem Stand der Technik;
- Figur 2: den Sitz einer Einzeladerabdichtung in einem Steckergehäuse, wie er durch die in Figur 1 gezeigte Anlage häufig erzeugt wird;
- Figur 3: eine Übergabeeinrichtung der Anlage nach Figur 1;
- Figur 4: eine Ausführungsform einer erfindungsgemäßen Vorrichtung in einer schematischen Darstellung;
- Figur 5A: eine Ausführungsform eines erfindungsgemäßen Greifelements der Übergabeeinrichtung in einem geöffneten Zustand;
- Figur 5B: die Ausführungsform des Greifelements aus Figur 5A in einem geschlossenen Zustand;
- Figur 6: den Sitz einer Einzeladerabdichtung, wie er mit Hilfe einer erfindungsgemäßen Vorrichtung erreicht werden kann und
- Figur 7: eine Ausführungsform eines erfindungsgemäßen Verfahrens.

In der nachfolgenden Beschreibung werden gleiche und gleich wirkende Elemente, sofern nichts anderes angegeben ist, mit denselben Bezugszeichen benannt.

Die Figur 1 zeigt eine Konfektionieranlage 1 in Kombination mit einer Bestückungsanlage 2, wie diese beispielsweise aus der EP 1 251 605 A1 vorbekannt sind. Am Anfang der Konfektionieranlage 1 werden verschiedene Kabel 3 vorgehalten, die in Schlaufenform in eine erste bewegliche Greifereinheit 4 eingelegt werden können. Diese ist entlang einer Transferführung 5 beweglich. Nicht dargestellt ist ein Antrieb, der die erste Greifereinheit 4 entlang der Transferführung 5 bewegt. Die erste bewegliche Greifereinheit 4 trägt das gegriffene Kabelende zur Abisolierstation 6, die an den Kabelenden den Kabelmantel entfernt. Nach dem Abisoliervorgang rückt die erste bewegliche Greifereinheit 4 zu einer Übergabeeinrichtung 7 vor, an die sie das Kabelende übergibt. Anschließend fährt die erste bewegliche Greifereinheit 4 zurück in ihre Ausgangsposition. Eine zweite bewegliche Greifereinheit 8 fährt entlang der Transferführung 5 zu der Übergabeeinrichtung 7 und übernimmt dort das Kabelende. Mit dem Kabelende rückt die zweite bewegliche Greifereinheit zu den beiden Tüllenstationen 9a, 9b und anschließend zu den beiden Crimpstationen 10a, 10b vor. Danach fährt die zweite bewegliche Greifereinheit 8 mit dem fertig konfektionierten Kabelende in die in Figur 1 gezeigte Endlage und übergibt die Kabelschlaufe an eine nicht dargestellte weitere Übergabestation, von der sie von der Bestückungsanlage 2 abgeholt wird, um das Steckergehäuse 11 mit den Kabelenden zu bestücken. Die zweite bewegliche Greifereinheit 8 ist in Figur 1 doppelt dargestellt, obwohl sie nur einmal vorhanden ist, um die beiden Endpositionen der zweiten beweglichen Greifereinheit 8 zu verdeutlichen.

Bei einem konventionellen Bestückungsvorgang kann es häufig zu der in Figur 2 dargestellten Situation kommen. Das Kabelende 12 trägt eine Einzeladerabdichtung 13, die sich in einem Loch 14 eines Steckergehäuses 15 befindet. Wie der Figur 2 zu entnehmen ist, wurde die Einzeladerabdichtung 13 nicht ordnungsgemäß in dem Steckergehäuse 15 angeordnet, sondern steht vielmehr aus dem Steckergehäuse 15 hervor.

Die bereits in Figur 1 gezeigte Übergabeeinrichtung 7 ist in Figur 3 noch einmal näher dargestellt. Die zweite bewegliche Greifereinheit 8 weist zwei Greiferelemente 16 auf, die zwei Kabelenden einer Kabelschlaufe 17 greifen. Diese Kabelschlaufe 17 wird an die Greifelemente 18 der Übergabeeinrichtung 7 übergeben.

Die Figur 4 illustriert eine Ausführungsform einer erfindungsgemäßen Vorrichtung. Die Vorrichtung A umfasst eine Übergabeeinrichtung 19 und eine Ausführungsform von erfindungsgemäßen Mitteln M zum Versehen der zumindest einen Einzeladerabdichtung des zumindest einen Kabelendes mit einem Schmierstoff. Darüber hinaus weist sie weitere in Figur 4 nicht gezeigte Elemente auf, die notwendig sind, um eine Vorrichtung zum Konfektionieren von Kabelenden zumindest eines elektrischen Kabels, wobei zumindest ein Kabelende eine Einzeladerabdichtung erhält, und/oder zum Bestücken eines Steckergehäuses mit dem zumindest einen Kabelende mit Einzeladerabdichtung zu bilden. Solche Elemente sind beispielsweise in Figur 1 gezeigt, wobei die Übergabeeinrichtung 19 vorzugsweise zwischen den Tüllenstationen 9a, 9b und den Crimpstationen 10a, 10b angeordnet ist.

Die Übergabeeinrichtung 19 weist ein Greifelement 20 auf, das zwei Greifarme 20a, 20b besitzt. Die beiden Greifarme 20a, 20b sind jeweils an einem Lagerpunkt 21a, 21b drehbar gelagert und weisen zwei Greifbacken 22a, 22b aus Filz auf, die jeweils eine Kerbe 23a, 23b besitzen. Mit Hilfe dieser Greifbacken 22a, 22b soll eine Einzeladerabdichtung 13 gegriffen werden. Die hierfür notwendige Greifenergie wird durch zwei Betätigungselemente 24a, 24b aufgebracht. Diese umfassen jeweils einen Kolben 25a, 25b, der in einem Zylinder 26a, 26b verläuft und eine Kolbenstange 27a, 27b antreibt. Die Kolbenstangen 27a, 27b sind mit den Greifarmen 20a, 20b über entsprechende Lagerpunkte 28a, 28b verbunden.

Die Betätigungselemente 24a, 24b weisen jeweils Druckluftanschlüsse 29a, 29b zum Öffnen der Greifarme 20a, 20b sowie Druckluftanschlüsse 30a, 30b zum Schließen der Greifarme 20a, 20b auf. Die Druckluftanschlüsse 30a, 30b sind mit einem Druckluftanschluss 31 der Übergabeeinrichtung 19 zum Schließen des Greifelements verbunden. Dementsprechend sind die Druckluftanschlüsse 29a, 29b mit einem Druckluftanschluss 32 der Übergabeeinrichtung 19 zum Öffnen des Greifelements verbunden.

Über der Übergabeeinrichtung 19 ist ein Nadelventil 33 angeordnet, das mit einem Vorratsbehälter 34 zum Bereitstellen des Schmierstoffs 35 verbunden ist. Das Nadelventil 33 umfasst eine Nadel 36, die auf einem Ventilsitz 37 aufliegt. Wenn am ersten Druckluftanschluss 38 ein höherer Druck anliegt als am zweiten Druckluftanschluss 39, so bewegt sich die Nadel 36 nach oben aus dem Ventilsitz 37 heraus und Schmierstoff 35 kann über den Schmierstoffeingang 40 zum Schmierstoffausgang 41 fließen. Der Hub der Nadel 36 beim Öffnen des Nadelventils 33 ist über eine Einstellschraube 42 einstellbar, die für einen Kolben 43, mit dem die Nadel 36 verbunden ist, einen Anschlag 44 bereitstellt.

Der erste Druckluftanschluss 38 des Nadelventils 33 ist mit dem Druckluftanschluss 31 der Übergabeeinrichtung zum Schließen des Greifelements 20 der Übergabeeinrichtung 19 verbunden. Der zweite Druckluftanschluss 39 des Nadelventils 33 ist dementsprechend mit dem Druckluftanschluss 32 der Übergabeeinrichtung 19 zum Öffnen des Greifelements verbunden. Wenn das Nadelventil 33 geöffnet wird, fließt Schmierstoff 35 zum Schmierstoffausgang 41 und bildet dort einen Tropfen 45 aus, der auf die Greifbacken 22a, 22b und/oder die Einzeladerabdichtung 13 fällt. Durch die beschriebene Verschaltung des ersten und zweiten Druckluftanschlusses 38, 39 des Nadelventils 33 mit den Druckluftanschlüssen 31, 32 der Übergabeeinrichtung 19 wird eine Synchronisation des Greifvorgangs der Übergabeeinrichtung 19 mit der Schmierstoffabgabe durch das Nadelventil 33 erreicht. Auf diese Weise tropft der Tropfen 45 dann auf die Greifbacken 22a, 22b und/oder die Einzeladerabdichtung 13, wenn die Greifarme 20a, 20b geschlossen sind.

Die Figuren 5A und 5B illustrieren eine weitere Ausführungsform eines erfindungsgemäßen Greifelements 46. Das Greifelement 46 weist zwei Greifbacken 47a, 47b aus Filz auf, die jeweils eine Kerbe 48a, 48b besitzen. Während die Figur 5A das Greifelement 46 in einem geöffneten Zustand zeigt, ist in Figur 5B dasselbe Greifelement 46 in einem geschlossenen Zustand dargestellt.

Mit Hilfe einer erfindungsgemäßen Vorrichtung kann der in Figur 6 dargestellte Zustand erreicht werden. Dieses Mal befindet sich die Einzeladerabdichtung 13, mit der das Kabelende 12 versehen ist, vollständig in dem Loch 14 des Steckergehäuses 15.

In Figur 7 ist eine Ausführungsform eines erfindungsgemäßen Verfahrens zum Konfektionieren von Kabelenden zumindest eines elektrischen Kabels, wobei zumindest ein Kabelende eine Einzeladerabdichtung erhält, und zum Bestücken eines Steckergehäuses mit einem solchen Kabelende mit Einzeladerabdichtung dargestellt. In Schritt S1 des dargestellten Verfahrens V wird zunächst ein Kabelende bereitgestellt, das an einem Ende in Schritt S2 abisoliert wird. Schritt S3 stellt eine Einzeladerabdichtung bereit, die in Schritt S4 getrocknet wird. Das Kabelende wird in Schritt S5 mit der getrockneten Einzeladerabdichtung ausgestattet. In Schritt S6 wird dann die Einzeladerabdichtung mit einem Schmierstoff, insbesondere Silikonöl, versehen. Daraufhin wird in Schritt S7 ein Kontaktteil derartig am Kabelende festgecrimpt, dass auch die Einzeladerabdichtung am Kabelende festgeklemmt ist. Das so konfektionierte Kabelende wird dann in Schritt S8 zur Bestückung eines Steckergehäuses verwendet.

Die mit Bezug auf die Figuren gemachten Erläuterungen sind rein illustrativ und nicht beschränkend zu verstehen. An den gezeigten Ausführungsformen können viele Änderungen vorgenommen werden, ohne den Schutzbereich der Erfindung, wie er durch die Ansprüche festgelegt ist, zu verlassen.

### BEZUGSZEICHENLISTE

- 1: Konfektionieranlage
- 2: Bestückungsanlage
- 3: Kabel
- 4: erste bewegliche Greifereinheit
- 5: Transferführung
- 6: Abisolierstation
- 7: Übergabeeinrichtung
- 8: zweite bewegliche Greifereinheit
- 9a, 9b: Tüllenstation
- 10a, 10b: Crimpstation
- 11: Steckergehäuse
- 12: Kabelende
- 13: Einzeladerabdichtung
- 14: Loch
- 15: Steckergehäuse
- 16: Greifelement
- 17: Kabelschlaufe
- 18: Greifelement
- 19: Übergabeeinrichtung
- 20: Greifelement
- 20a, 20b: Greifarme
- 21a, 21b: Lagerpunkte
- 22a, 22b: Greifbacken
- 23a, 23b: Kerbe
- 24a, 24b: Betätigungselement
- 25a, 25b: Kolben
- 26a, 26b: Zylinder
- 27a, 27b: Kolbenstange
- 28a, 28b: Lagerpunkt
- 29a, 29b: Druckluftanschluss
- 30a, 30b: Druckluftanschluss
- 31: Druckluftanschluss der Übergabeeinrichtung zum Schließen des Greifelements
- 32: Druckluftanschluss der Übergabeeinrichtung zum Öffnen des Greifelements
- 33: Nadelventil
- 34: Vorratsbehälter
- 35: Schmierstoff
- 36: Nadel
- 37: Ventilsitz
- 38: erster Druckluftanschluss
- 39: zweiter Druckluftanschluss
- 40: Schmierstoffeingang
- 41: Schmierstoffausgang
- 42: Einstellschraube
- 43: Kolben
- 44: Anschlag
- 45: Tropfen
- 46: Ausführungsform eines erfindungsgemäßen Greifelements
- 47a, 47b: Greifbacken
- 48a, 48b: Kerbe
- A: Ausführungsform einer erfindungsgemäßen Vorrichtung
- M: Mittel zum Versehen der zumindest einen Einzeladerabdichtung des zumindest einen Kabelendes mit einem Schmierstoff
- S1: Bereitstellen eines Kabelendes
- S2: Abisolieren eines Endes des Kabelendes
- S3: Bereitstellen einer Einzeladerabdichtung
- S4: Trocknen der Einzeladerabdichtung
- S5: Versehen des Kabelendes mit der getrockneten Einzeladerabdichtung
- S6: Versehen der Einzeladerabdichtung des Kabelendes mit einem Schmierstoff
- S7: Festcrimpen eines Kontaktteils am Kabelende
- S8: Bestücken eines Steckergehäuses mit dem Kabelende
- V: Ausführungsform eines erfindungsgemäßen Verfahrens

## Patentansprüche

1. Vorrichtung (A) zum Konfektionieren von Kabelenden (12) zumindest eines elektrischen Kabels, wobei zumindest ein Kabelende eine Einzeladerabdichtung (13) erhält, und/oder zum Bestücken eines Steckergehäuses (11) mit dem zumindest einen Kabelende (12) mit Einzeladerabdichtung (13),
wobei die Vorrichtung eine Übergabeeinrichtung (19) aufweist, die dafür eingerichtet ist, ein Kabelende mit einer Einzeladerabdichtung (13) von einer ersten beweglichen Greifereinheit (4) zu erhalten, das Kabelende mit der Einzeladerabdichtung mittels eines Greifelements (20, 46) der Übergabeeinrichtung (19) zu greifen und an eine zweite bewegliche Greifereinheit (8) abzugeben, **gekennzeichnet durch**
Mittel (M, 33, 34) zum Versehen der zumindest einen Einzeladerabdichtung (13) des zumindest einen Kabelendes (12) auf ihrem Umfang mit einem Schmierstoff (35), wobei beim Versehen der Einzeladerabdichtung mit einem Schmierstoff diese sich bereits auf dem Kabelende befindet, und
wobei die Mittel (M, 33, 34) zum Versehen der zumindest einen Einzeladerabdichtung des zumindest einen Kabelendes mit einem Schmierstoff derartig mit der Übergabeeinrichtung (19) zusammenwirken, dass die Einzeladerabdichtung (13) während eines Greifens durch das Greifelement (20, 46) mit dem Schmierstoff (35) versehen wird.

2. Vorrichtung nach dem vorhergehenden Anspruch, wobei das Greifelement Greifbacken (22a, 22b) aus einem saugfähigen Stoff, insbesondere aus Filz, zum Aufnehmen und Abgeben des Schmierstoffs (35) an die Einzeladerabdichtungen (13) aufweist.

3. Vorrichtung nach dem vorhergehenden Anspruch, wobei die Greifbacken (22a, 22b) jeweils ein an die Form einer Einzeladerabdichtung angepasstes Konturelement (23a, 23b), insbesondere eine Kerbe, aufweisen.

4. Vorrichtung nach einem der vorhergehenden Ansprüche, wobei die Mittel (M, 33, 34) zum Versehen der zumindest einen Einzeladerabdichtung des zumindest einen Kabelendes mit einem Schmierstoff eine Dosiereinrichtung (33), insbesondere ein Nadelventil, aufweisen, die mit einem Vorratsbehälter (34) zum Bereitstellen des Schmierstoffs (35) verbunden und dafür eingerichtet ist, den Schmierstoff dosiert abzugeben, wobei die Dosiereinrichtung vorzugsweise derartig über der Übergabeeinrichtung (19) angeordnet ist, dass eine durch die Dosiereinrichtung abgegebene Schmierstoffdosis (45) auf die Einzeladerabdichtung (13) und/oder die Greifbacken (22a, 22b) tropft.

5. Vorrichtung nach dem vorhergehenden Anspruch, wobei die Dosiereinrichtung (33) pneumatisch angesteuert wird.

6. Vorrichtung nach Anspruch 4 oder 5, wobei die Dosiereinrichtung einen ersten und zweiten Druckluftanschluss (38, 39) aufweist, wobei sich die Dosiereinrichtung öffnet und somit Schmierstoff abgibt, wenn am ersten Druckluftanschluss (38) ein höherer Druck anliegt als am zweiten Druckluftanschluss (39), und sich die Dosiereinrichtung schließt, wenn am zweiten Druckluftanschluss (39) ein höherer Druck anliegt als am ersten Druckluftanschluss (38).

7. Vorrichtung nach Anspruch 4 oder 5, wobei die Dosiereinrichtung einen ersten Druckluftanschluss und eine Rückstellfeder aufweist, wobei sich die Dosiereinrichtung öffnet und somit Schmierstoff abgibt, wenn am ersten Druckluftanschluss ein Druck anliegt, der eine Kraft ausübt, die eine Rückstellkraft der Rückstellfeder übersteigt, und die Rückstellfeder die Dosiereinrichtung schließt, wenn am ersten Druckluftanschluss ein Druck anliegt, der eine Kraft ausübt, die die Rückstellkraft der Rückstellfeder unterschreitet.

8. Vorrichtung nach einem der Ansprüche 4 bis 7, wobei die Vorrichtung dazu eingerichtet ist, die Dosiereinrichtung (33) derartig anzusteuern, dass sie den Schmierstoff (35) während eines Greifens des Kabelendes (12) mit der Einzeladerabdichtung (13) durch das Greifelement (20, 46) abgibt.

9. Vorrichtung nach einem der Ansprüche 6 bis 8, wobei der erste Druckluftanschluss (38) mit einem Druckluftanschluss (31) der Übergabeeinrichtung zum Schließen des Greifelements und/oder der zweite Druckluftanschluss (39) mit einem Druckluftanschluss (32) der Übergabeeinrichtung zum Öffnen des Greifelements verbunden sind.

10. Vorrichtung nach einem der Ansprüche 4 bis 9, wobei die Dosiereinrichtung (33) eine Einstelleinrichtung (42) zum Einstellen des durch die Dosiereinrichtung in einem geöffneten Zustand pro Zeiteinheit abgegebenen Schmierstoffs (35) aufweist.

11. Vorrichtung nach dem vorhergehenden Anspruch, wobei die Dosiereinrichtung als Nadelventil (33) und die Einstelleinrichtung als eine Einstellschraube (42) ausgestaltet sind, wobei die Einstellschraube einen Hub einer Nadel (36) des Nadelventils bei einem Öffnen des Nadelventils begrenzt.

12. Vorrichtung nach Anspruch 10 oder 11, wobei die Einstelleinrichtung (42) derartig eingestellt ist, dass die Dosiereinrichtung 10 ml bis 100 ml Schmierstoff pro 10000 Einzeladerabdichtungen abgibt.

13. Verfahren (V) zum Konfektionieren von Kabelenden zumindest eines elektrischen Kabels, wobei zumindest ein Kabelende eine Einzeladerabdichtung erhält, und/oder zum Bestücken eines Steckergehäuses mit dem zumindest einen Kabelende mit Einzeladerabdichtung, mit dem Schritt
- Bereitstellen eines Kabelendes mit einer Einzeladerabdichtung (S1-S5) von einer ersten beweglichen Greifereinheit (4) für eine Übergabeeinrichtung (19),
- Greifen des Kabelendes mit der daran befindlichen Einzeladerabdichtung mittels eines Greifelements (20, 46) der Übergabeeinrichtung (19), und
- Abgeben des Kabelendes an eine zweite bewegliche Greifereinheit (8),
**gekennzeichnet durch** den Schritt
- Versehen des Umfangs der Einzeladerabdichtung des Kabelendes mit einem Schmierstoff (S6) während eines Greifens durch das Greifelement (20, 46), wobei beim Versehen der Einzeladerabdichtung mit einem Schmierstoff diese sich bereits auf dem Kabelende befindet.

14. Verfahren nach Anspruch 13, wobei der Schritt des Bereitstellens eines Kabelendes mit einer Einzeladerabdichtung (S1-S5) die Schritte aufweist
- Bereitstellen eines Kabelendes (S1),
- Bereitstellen einer Einzeladerabdichtung (S3),
- Trocknen der Einzeladerabdichtung (S4) und
- Versehen des Kabelendes mit der getrockneten Einzeladerabdichtung (S5).

## Claims

1. Apparatus (A) for fabricating cable ends (12) of at least one electrical cable, wherein at least one cable end receives a single conductor seal (13), and/or for fitting a plug housing (11) with the at least one cable end (12) having the single conductor seal (13), wherein the apparatus has a transfer device (19) which is designed to receive a cable end having a single conductor seal (13) from a first moving gripper unit (4), to grip the cable end having the single conductor seal by means of a gripping element (20, 46) of the transfer device (19) and to pass the said cable end to a second moving gripper unit (8),
**characterized by**
means (M, 33, 34) for providing the at least one single conductor seal (13) of the at least one cable end (12) with a lubricant (35) over its circumference, wherein, when the single conductor seal is provided with a lubricant, the said single conductor seal is already located at the cable end, and
wherein the means (M, 33, 34) for providing the at least one single conductor seal of the at least one cable end with a lubricant interacts with the transfer device (19) in such a way that the single conductor seal (13) is provided with the lubricant (35) during gripping by the gripping element (20, 46).

2. Apparatus according to the preceding claim, wherein the gripping element has gripping jaws (22a, 22b) which are composed of an absorbent material, in particular of felt, for absorbing and dispensing the lubricant (35) to the single conductor seals (13).

3. Apparatus according to the preceding claim, wherein the gripping jaws (22a, 22b) each have a contour element (23a, 23b) which is matched to the shape of a single conductor seal, in particular a notch.

4. Apparatus according to one of the preceding claims, wherein the means (M, 33, 34) for providing the at least one single conductor seal of the at least one cable end with a lubricant has a metering device (33), in particular a needle valve, which is connected to a supply container (34) for providing the lubricant (35) and is designed for dispensing the lubricant in a metered manner, wherein the metering device is preferably arranged above the transfer device (19) in such a way that a dose (45) of lubricant which is dispensed by the metering device drips onto the single conductor seal (13) and/or the gripping jaws (22a, 22b).

5. Apparatus according to the preceding claim, wherein the metering device (33) is pneumatically actuated.

6. Apparatus according to Claim 4 or 5, wherein the metering device has a first and a second compressed-air connection (38, 39), wherein the metering device opens and therefore dispenses lubricant when a higher pressure is applied to the first compressed-air connection (38) than to the second compressed-air connection (39), and the metering device closes when a higher pressure is applied to the second compressed-air connection (39) than to the first compressed-air connection (38).

7. Apparatus according to Claim 4 or 5, wherein the metering device has a first compressed-air connection and a restoring spring, wherein the metering device opens and therefore dispenses lubricant when a pressure which exerts a force which exceeds a restoring force of the restoring spring is applied to the first compressed-air connection, and the restoring spring closes the metering device when a pressure which exerts a force which falls below the restoring force of the restoring spring is applied to the first compressed-air connection.

8. Apparatus according to one of Claims 4 to 7, wherein the apparatus is designed to actuate the metering device (33) in such a way that it dispenses the lubricant (35) when the cable end (12) having the single conductor seal (13) is gripped by the gripping element (20, 46).

9. Apparatus according to one of Claims 6 to 8, wherein the first compressed-air connection (38) is connected to a compressed-air connection (31) of the transfer device for the purpose of closing the gripping element and/or the second compressed-air connection (39) is connected to a compressed-air connection (32) of the transfer device for the purpose of opening the gripping element.

10. Apparatus according to one of Claims 4 to 9, wherein the metering device (33) has an adjusting device (42) for adjusting the lubricant (35) which is dispensed by the metering device in an opened state per unit time.

11. Apparatus according to the preceding claim, wherein the metering device is designed as a needle valve (33) and the adjusting device is designed as an adjusting screw (42), wherein the adjusting screw limits travel of a needle (36) of the needle valve when the needle valve is opened.

12. Apparatus according to Claim 10 or 11, wherein the adjusting device (42) is adjusted in such a way that the metering device dispenses 10 ml to 100 ml of lubricant for every 10,000 single conductor seals.

13. Method (V) for fabricating cable ends of at least one electrical cable, wherein at least one cable end receives a single conductor seal, and/or for fitting a plug housing with the at least one cable end having the single conductor seal, comprising the steps of
- providing a cable end having a single conductor seal (S1-S5) by a first moving gripper unit (4) for a transfer device (19),
- gripping the cable end with the single conductor seal located on it by means of a gripping element (20, 46) of the transfer device (19), and
- passing the cable end to a second moving gripper unit (8),
**characterized by** the step of
- providing the circumference of the single conductor seal of the cable end with a lubricant (S6) during gripping by the gripping element (20, 46), wherein, when the single conductor seal is provided with a lubricant, the said single conductor seal is already located at the cable end.

14. Method according to Claim 13, wherein the step of providing a cable end having a single conductor seal (S1-S5) exhibits the steps of
- providing a cable end (S1),
- providing a single conductor seal (S3),
- drying the single conductor seal (S4), and
- providing the cable end with the dried single conductor seal (S5).

## Revendications

1. Dispositif (A) pour façonner des extrémités de câble (12) d'au moins un câble électrique, au moins une extrémité de câble recevant une garniture d'étanchéité de conducteur unique (13), et/ou pour garnir un boîtier de fiche (11) avec l'au moins une extrémité de câble (12) munie de la garniture d'étanchéité de conducteur unique (13),
le dispositif possédant un appareil de transfert (19) qui est conçu pour recevoir une extrémité de câble munie d'une garniture d'étanchéité de conducteur unique (13) de la part d'une première unité de préhension (4) mobile, saisir l'extrémité de câble munie de la garniture d'étanchéité de conducteur unique au moyen d'un élément de préhension (20, 46) de l'appareil de transfert (19) et la délivrer à une deuxième unité de préhension (8) mobile,
**caractérisé par**
des moyens (M, 33, 34) destinés à munir l'au moins une garniture d'étanchéité de conducteur unique (13) de l'au moins une extrémité de câble (12) d'un lubrifiant (35) sur sa circonférence,
la garniture d'étanchéité de conducteur unique se trouvant déjà sur l'extrémité de câble au moment de la munir du lubrifiant, et
les moyens (M, 33, 34) destinés à munir l'au moins une garniture d'étanchéité de conducteur unique de l'au moins une extrémité de câble d'un lubrifiant coopérant avec l'appareil de transfert (19) de telle sorte que la garniture d'étanchéité de conducteur unique (13) est munie du lubrifiant (35) pendant une saisie par l'élément de préhension (20, 46).

2. Dispositif selon la revendication précédente, l'élément de préhension possédant des mâchoires de préhension (22a, 22b) en une matière absorbante, notamment en feutre, destinées à absorber et à délivrer le lubrifiant (35) garnitures d'étanchéité de conducteur unique (13).

3. Dispositif selon la revendication précédente, les mâchoires de préhension (22a, 22b) possédant respectivement un élément de profil (23a, 23b) adapté à la forme d'une garniture d'étanchéité de conducteur unique, notamment une encoche.

4. Dispositif selon l'une des revendications précédentes, les moyens (M, 33, 34) destinés à munir l'au moins une garniture d'étanchéité de conducteur unique de l'au moins une extrémité de câble d'un lubrifiant possédant un appareil de dosage (33), notamment une vanne à pointeau, qui est relié à un réservoir (34) destiné à délivrer le lubrifiant (35) et qui est conçu pour délivrer le lubrifiant de manière dosée, l'appareil de dosage étant de préférence disposé au-dessus de l'appareil de transfert (19) de telle sorte qu'une dose de lubrifiant (45) délivrée par le biais de l'appareil de dosage goutte sur la garniture d'étanchéité de conducteur unique (13) et/ou les mâchoires de préhension (22a, 22b).

5. Dispositif selon la revendication précédente, l'appareil de dosage (33) étant commandé pneumatiquement.

6. Dispositif selon la revendication 4 ou 5, l'appareil de dosage possédant un premier et un deuxième raccord à air comprimé (38, 39), l'appareil de dosage s'ouvrant et délivrant ainsi du lubrifiant lorsqu'une pression appliquée au premier raccord à air comprimé (38) est supérieure à celle appliquée au deuxième raccord à air comprimé (39), et l'appareil de dosage se fermant lorsqu'une pression appliquée au deuxième raccord à air comprimé (39) est supérieure à celle appliquée au premier raccord à air comprimé (38).

7. Dispositif selon la revendication 4 ou 5, l'appareil de dosage possédant un premier raccord à air comprimé et un ressort de rappel, l'appareil de dosage s'ouvrant et délivrant ainsi du lubrifiant lorsqu'une pression appliquée au premier raccord à air comprimé exerce une force qui est supérieure à la force de rappel du ressort de rappel, et le ressort de rappel fermant l'appareil de dosage lorsqu'une pression appliquée au premier raccord à air comprimé exerce une force qui est inférieure à la force de rappel du ressort de rappel.

8. Dispositif selon l'une des revendications 4 à 7, le dispositif étant conçu pour commander l'appareil de dosage (33) de telle sorte qu'il délivre le lubrifiant (35) à travers l'élément de préhension (20, 46) pendant une saisie de l'extrémité de câble (12) munie de la garniture d'étanchéité de conducteur unique (13).

9. Dispositif selon l'une des revendications 6 à 8, le premier raccord à air comprimé (38) étant relié à un raccord à air comprimé (31) de l'appareil de transfert servant à fermer l'élément de préhension et/ou le deuxième raccord à air comprimé (39) étant relié à un raccord à air comprimé (32) de l'appareil de transfert servant à ouvrir l'élément de préhension.

10. Dispositif selon l'une des revendications 4 à 9, l'appareil de dosage (33) possédant un appareil de réglage (42) destiné à régler le lubrifiant (35) délivré par unité de temps par l'appareil de dosage à l'état ouvert.

11. Dispositif selon la revendication précédente, l'appareil de dosage étant réalisé sous la forme d'une vanne à pointeau (33) et l'appareil de réglage sous la forme d'une vis de réglage (42), la vis de réglage limitant une course d'un pointeau (36) de la vanne à pointeau lors d'une ouverture de la vanne à pointeau.

12. Dispositif selon la revendication 10 ou 11, l'appareil de réglage (42) étant réglé de telle sorte que l'appareil de dosage délivre de 10 ml à 100 ml de lubrifiant pour 10 000 garnitures d'étanchéité de conducteur unique.

13. Procédé (V) pour façonner des extrémités de câble d'au moins un câble électrique, au moins une extrémité de câble recevant une garniture d'étanchéité de conducteur unique, et/ou pour garnir un boîtier de fiche avec l'au moins une extrémité de câble munie de la garniture d'étanchéité de conducteur unique, comprenant les étapes suivantes :
- mise à disposition d'une extrémité de câble munie d'une garniture d'étanchéité de conducteur unique (S1-S5) par une première unité de préhension (4) mobile pour un appareil de transfert (19),
- saisie de l'extrémité de câble sur laquelle se trouve la garniture d'étanchéité de conducteur unique au moyen d'un élément de préhension (20, 46) de l'appareil de transfert (19), et
- délivrance de l'extrémité de câble à une deuxième unité de préhension (8) mobile,
**caractérisé par** l'étape
- munir la circonférence de la garniture d'étanchéité de conducteur unique de l'extrémité de câble d'un lubrifiant (S6) pendant une saisie par l'élément de préhension (20, 46),
la garniture d'étanchéité de conducteur unique se trouvant déjà sur l'extrémité de câble au moment de la munir du lubrifiant.

14. Procédé selon la revendication 13, l'étape de mise à disposition d'une extrémité de câble munie d'une garniture d'étanchéité de conducteur unique (S1-S5) comprenant les étapes suivantes
- mettre à disposition une extrémité de câble (S1),
- mettre à disposition une garniture d'étanchéité de conducteur unique (S3),
- sécher la garniture d'étanchéité de conducteur unique (S4) et
- munir l'extrémité de câble de la garniture d'étanchéité de conducteur unique séchée (S5).
